# FASCICULE DE BREVET EUROPEEN

(11) **EP 0 451 249 B1**
(45) Date de publication et mention de la délivrance du brevet: **29.09.1993**
(21) Numéro de dépôt: 90916105.1
(22) Date de dépôt: 19.10.1990
(51) Int. Cl.: E04B 2/08

(54) **ELEMENTS DE CONSTRUCTION NOUVEAUX**
NEUE BAUELEMENTE
NEW CONSTRUCTION ITEMS

(30) Priorité: 31.10.1989 FR 8914266
(43) Date de publication de la demande: 16.10.1991
(73) Titulaire: VALDEBOUZE, Jean-François, F-34500 Béziers (FR)
(72) Inventeur: VALDEBOUZE, Jean-François, F-34500 Béziers (FR)
(74) Mandataire: Hirsch, Marc-Roger
(86) Numéro de dépôt international: FR9000759
(87) Numéro de publication internationale: WO9106723

(56) Documents cités:
- CA-A- 1 081 911
- FR-A- 726 383
- FR-A- 2 396 842
- GB-A- 215 968

## Description

La présente invention a pour objet un élément primaire de construction formé de deux profilés-supports longitudinaux de longueur et hauteur égales séparés l'un de l'autre et reliés entre eux par un profilé de liaison longitudinal de même longueur reliant les deux profilés-supports de façon à former, en section transversale, un pont dont les profilés-supports forment les piles, une arche étant formée entre ces deux profilés-supports et le profilé de liaison, la configuration géométrique de l'extrados du profilé de liaison étant semblable à celle de la configuration de l'arche de sorte que l'extrados du profilé de liaison d'un autre élément de construction puisse exactement se loger dans ladite arche.

Elle se rapporte en fait à un élément primaire de construction nouveau alvéolé ou non alvéolé du type brique pour la réalisation de constructions ou d'assemblages tels murs ou cloisons et se rapporte en outre aux éléments secondaires, tels éléments de base ou élément de couvercle ou faîtière destinés à coopérer avec lesdits éléments primaires de construction lors de la réalisation desdits assemblages.

On utilise depuis des siècles des éléments de construction du type brique, pour constituer des constructions tels murs, parois, blocs de maçonnerie. Ils sont en général quoique non obligatoirement utilisés dans les régions où la pierre de construction est rare. La réalisation des murs en briques exige par contre une bonne compétence professionnelle des maçons qui doivent continuellement surveiller l'alignement des briques car, à la différence de la pierre, le moindre désalignement apparaît en défaut. La main d'oeuvre qualifiée en matière de maçonnerie se faisant de plus en plus rare à cause de la durée de formation, l'utilisation des composants en terre cuite tels que briques, briques pleines, creuses, tubulaires, moellons, et parpaings tend à se réduire alors que les coûts de fabrication de ces produits les rendent cependant de plus en plus compétitifs avec le béton et que leur couleur permet d'égayer et d'améliorer l'esthétique des constructions courantes.

De tels éléments de construction du type brique sont décrits dans le brevet FR-A-726 383, qui concerne une pierre ou brique creuse à rainure et languette, constituée par une juxtaposition de plusieurs éléments. Des encoches de division permettent de décomposer la brique en éléments utilisables séparément. Le montage de ces éléments de construction implique toujours une bonne compétence professionnelle.

Le brevet CA-A-1 081 911 décrit des éléments de construction constitués d'une enveloppe en fibre de verre ou en béton remplie de mousse, qui présentent sur leur face supérieure une languette et sur leur face inférieure une rainure. Pour le montage, les éléments sont placés entre un rail supérieur et un rail inférieur, et un joint est disposé dans la rainure entre deux éléments. Des câbles disposés à intervalles réguliers entre les rails supérieur et inférieur maintiennent l'ensemble des rails et des éléments de construction.

L'un des buts de la présente invention est précisément de permettre de continuer de bénéficier des avantages des briques, obtenues à partir de terre cuite, de terre crue ou autres bétons faciles à manipuler et légère du fait de leur structure aérée, tout en permettant la réalisation de constructions ou assemblages aisés et précis desdits éléments de construction.

L'élément primaire de construction selon l'invention est caractérisé en ce que la surface supérieure du profilé de liaison comporte sur toute sa longueur une rainure longitudinale bordée par deux rebords longitudinaux, la partie supérieure de l'arche comportant une partie en saillie ou nervure ayant une configuration approximativement correspondante telle que la partie en saillie d'un autre élément de construction puisse se loger dans la rainure précitée lorsque l'extrados du profilé de liaison est logé dans ladite arche.

Selon une forme d'exécution de l'invention, les profilés supports sont d'une largeur différente.

Selon une autre forme d'exécution de l'invention, cet élément primaire comporte un profilé de liaison ayant en section transversale la forme d'un escalier, formé de paliers ou gradins successifs, éventuellement inclinés, l'arche ayant une configuration correspondante.

Selon une autre forme encore d'exécution de l'invention, les éléments précités sont formés de terre cuite, de terre crue ou encore de tout matériau utilisé dans la construction tel que béton, béton cellulaire, béton allégé.

Selon une forme encore de réalisation de l'invention, les éléments précités sont alvéolés ou non alvéolés. Par exemple, dans le cas de terre crue, ils seront de préférence préparés par moulage et donc non alvéolés. Il en sera de même dans le cas des différents bétons susceptibles d'être utilisés. Dans le cas de terre cuite, ils seront de préférence préparés par filage ou extrusion avant cuisson et donc seront alvéolés.

Selon une autre forme d'exécution de l'invention, la surface supérieure du profilé de liaison comporte sur toute sa longueur une rainure longitudinale bordée par deux rebords longitudinaux, la partie supérieure de l'arche comportant une partie en saillie ou nervure ayant une configuration approximativement correspondante telle que la partie en saillie d'un autre élément de construction puisse se loger dans la rainure précitée lorsque l'extrados du profilé de liaison est logé dans ladite arche.

L'invention a également pour objet un élément de base destiné à servir de pièce de base à une construction formée à l'aide des éléments primaires précitées, ledit élément de base ne différant de l'élément primaire que par le fait que ladite arche est supprimée, la surface inférieure étant par conséquent sensiblement plane.

L'invention a en outre pour objet un élément de couverture ou chapeau destiné à servir de pièce de faite à une construction formée à l'aide des éléments primaires précités, ledit élément de couverture ne différant de l'élément primaire que par le fait que l'extrados du profilé de liaison est supprimé, la surface supérieure formée par le profilé de liaison et les sommets des profilés supports étant plane.

Selon une forme d'exécution préférée dudit élément de couverture ou chapeau celui-ci comporte une surface supérieure à double pente.

Selon une forme d'exécution tant des éléments primaires que des éléments de base ou de couverture selon l'invention, ceux-ci sont formés de terre cuite et comportent des cavités ou conduits axiaux d'allègement et/ou d'aération longitudinaux.

D'autres buts et avantages de l'invention apparaîtront à la lecture de la description de divers modes de réalisation faite à titre non limitatif et en regard des dessins annexés, où:
- la figure 1 représente une vue en coupe de principe d'un élément de construction selon l'invention présentant un système de nervure/rainure ainsi qu'une dissymétrie.
- la figure 2 représente en perspective un élément de construction selon l'invention à profil en gradins;
- la figure 3 représente à plus petite échelle l'élément de construction de la figure 2 réalisé en terre cuite aérée ou à conduits longitudinaux d'allègement;
- la figure 4 représente la section transversale d'un élément selon l'invention à profil arqué;
- la figure 5 est une section transversale d'un élément de construction selon l'invention à profil en gradins et incliné;
- la figure 6 représente en perspective et à plus petite échelle un élément de couvercle ou chapeau de mur destiné à coopérer avec les éléments de construction selon la figure 2;
- la figure 7 représente en perspective et à plus petite échelle un élément de base de mur destiné à coopérer avec des éléments de construction selon la figure 2.
- la figure 8 représente en coupe transversale et à plus petite échelle un mur à parois lisses réalisé à l'aide d'élément de construction identiques à celui de la figure 2;
- la figure 9 représente en coupe transversale et à plus petite échelle, un mur à parements en creux et en saillie, réalisé à l'aide d'éléments identiques à celui de la figure 2;

L'élément primaire de construction 1, du type brique, représenté schématiquement sur la figure 1 présente, en section transversale deux parties d'extrémité dissymétriques 10 et 11 reliées entre elles par une partie de liaison 1C de façon à former un pont dont les piles sont constituées par ces parties d'extrémité 10, 11. La partie de liaison 1C disposée entre les piles 10 et 11 présente une partie en saillie 1C' par rapport au plan supérieur 6'a et 6'b des piles et comporte une surface supérieure 1A.

L'arche 1D formée entre les piles 10 et 11 et l'intrados 1B de la partie en saillie 1C présente la même configuration que la partie en saillie 1C' de la partie de liaison 1C. En fait la surface supérieure 1A de la partie en saillie 1C et la surface inférieure ou intrados 1B sont semblables, quoique les dimensions de l'arche 1D soient très légèrement supérieures à celle de la partie en saillie 1C pour permettre une pénétration sûre et aisée de la partie en saillie 1C d'une autre brique dans le creux formé par ladite arche 1D de l'élément de construction. La surface supérieure 1A de l'élément 1 est parallèle à la surface inférieure ou intrados 1B de l'arche, parallèle aux plans supérieurs 6'a et 6'b des piles et parallèle aux pieds 6a et 6b desdites piles. En fait les pieds 6a et 6b sont destinés à s'appuyer sur les surfaces des plans supérieurs 6'a et 6'b d'un autre élément de construction 1 ou brique dont la partie en saillie 1C est introduite dans le creux formé par ladite arche 1D. La surface supérieure 1A de la partie en saillie 1C comporte deux rebords longitudinaux qui forment une rainure. La surface inférieure 1B de l'arche comporte une nervure destinée à venir se loger dans la rainure de l'élément situé en dessous. Les avantages de cette nervure et de cette rainure seront décrits plus en détail plus loin.

La dissymétrie des piles 10 et 11 par rapport à l'axe vertical x/y de la partie de liaison 1C se manifeste par une différence entre la largeur b1 et b2 des bases 6 des piles 10, 11 qui peut être de l'ordre de 10 à 30 mm en construction courante.

Ces éléments de construction 1 comportent une partie en saillie 1C et une partie en creux ou arche 1B complémentaires, c'est-à-dire l'une en relief, l'autre en creux susceptibles de parfaitement s'interpénétrer. En fait, le but est de pouvoir superposer deux éléments de sorte que la partie supérieure 1C' de l'un pénètre précisément et obture complètement la partie inférieure 1D de l'autre. De préférence le profil de la partie supérieure 1C est dimensionné de façon qu'il soit légèrement plus petit que la partie inférieure 1D pour permettre, en pratique, l'interpénétration mentionnée ci-dessus et éventuellement l'utilisation d'un produit, connu en soi, tel que ciment, colle etc, assure l'adhérence superficielle des matériaux superposés.

En fait ces éléments de construction 1 sont superposables du fait du parallélisme ou quasi parallélisme de leurs surfaces supérieure et inférieure.

Les éléments primaires 1 (figure 2 à 7) peuvent présenter des profils divers, par exemple des profils en escalier ou profils étagés. En fait ces profils en escalier ou étagés comportent sur la surface supérieure 1A des marches ou gradins 7, 8 et 9 et sur la surface inférieure 1B des parties en relief ou gradins 7', 8', 9'.

La partie de liaison de l'élément 1 présente une surface supérieure 9 et une surface inférieure 9' correspondantes. La surface supérieure 9 comporte une rainure 16 bordée latéralement de rebords longitudinaux 14, 15. Cette rainure 16 est destinée à contenir un liant tel que ciment, colle. La surface inférieure sensiblement plane 9' forme une nervure en relief 17 qui est située en dessous de l'arc du pont et qui peut venir se loger dans la rainure 16 de l'élément la situé en dessous (voir les figures 3 et 4) de l'élément 1 représenté sur les figures 1 et 2, afin d'être en contact sur une large surface avec le liant 32 interposé entre les deux éléments uniquement sur la surface centrale. L'avantage du système de rainure et de nervure selon la présente invention est décisif pour faciliter le montage. Le montage est rendu ainsi très simple et est à la portée d'un non professionnel de la maçonnerie. Il suffit en effet de remplir de liant (mortier ou ciment-colle) la rainure 16. Du fait des rebords latéraux longitudinaux 14 et 15, cette opération est très simple et permet de précisément doser le volume de liant. Une fois ceci fait, lors de la pose d'une brique de la rangée inférieure, la pénétration de la nervure 17 fait déborder le liant. La taille de cette nervure est bien définie, de sorte que le liant déborde suffisamment pour assurer une large surface de contact entre ces briques, et donc pour garantir la solidité de l'édifice, mais pas assez pour se déposer sur les profilés supports (10, 11). Ainsi, la construction est bien régulière, n'impose pas de nettoyage, et est solide. De plus, outre l'avantage de ne pas nécessiter de nettoyage des faces de parement, la construction ainsi réalisée donne lieu à la formation d'un joint continu qui contribue à l'étanchéité à l'air de l'ensemble. Les surfaces des plans supérieurs 6'a et 6'b se trouvant à un niveau inférieur à celui du joint continu qui est au niveau de la surface supérieure 1A de l'élément, l'étanchéité est ainsi également assurée par rapport aux liquides.

Selon une disposition avantageuse sur le plan esthétique, les largeurs inégales b1 et b2 des piles 10 et 11 font apparaître alternativement, par retournement à 180° des éléments, des parties de parement en saillie et des contreparements en creux sur un mur constitué d'éléments selon l'invention. Une rainure 18 est par ailleurs prévue pour casser l'angle entre le plan supérieur 6a de la pile 10 et la face latérale 34 et réaliser un effet de trait sur les briques empilées dans le même sens.

Des variantes de la section transversale de l'élément de construction 1 sont représentées sur les figures 4 et 5. Sur la figure 4, les piles 10 et 11 sont reliées à la partie centrale 9, 9' par des parties de liaison arquée 19, 20 d'épaisseur croissante vers le centre. La section de l'élément représentée sur la figure 5 présente des parties de liaison entre les parties centrales 9, 9' et les piles 10 et 11, qui sont en gradins 21, 22 et inclinées 23, 24 afin d'assurer un bon centrage de l'élément au moment de sa mise en place.

Sur la figure 6, on a représenté un élément de couverture susceptible d'être associé à l'élément primaire selon l'invention. Il s'agit d'un élément à toit à double pente ou en chapeau 25 qui présente une surface inférieure identique à celle d'un élément standard 1 et une surface supérieure à deux pans de toit 26 et 27 pour assurer un bon écoulement de l'eau à distance de la surface du mur, grâce à des rebords 28 et 29. A la place du toit en double pente; cet élément 25 peut présenter une surface plane de toit plat. Une telle surface pourra servir d'appui pour des linteaux par exemple.

Sur la figure 7 est représenté un élément de base 30 qui peut servir de premier élément d'un mur posé sur les fondations de celui-ci par sa surface inférieure sensiblement plane 31. La surface supérieure de l'élément de base 30 est identique à celle d'un élément standard qui peut venir s'appliquer directement sur lui.

La figure 8 représente un mur réalisé par empilement de briques 1 identiques à celle représentée sur les figures 2 et 3, portant les références la à 1d. Cet empilement est réalisé sur un élément de base 30 tel que représenté sur la figure 7. Les briques superposées sont uniquement reliées entre elles par une mince couche de ciment-colle 32 interposée entre les faces ou gradins 9, 9' de deux briques superposées. La pose des briques superposées peut avantageusement s'effectuer à joints croisés, chaque brique étant posée au dessus de deux moitiés de briques contiguës de la ligne inférieure de briques. L'assemblage qui ne laisse apparaitre aucune coulée ou coulure de joint, évitant ainsi tout nettoyage de parement fastidieux et incertain, se révèle parfaitement étanche dans toutes les directions et résistant à la pénétration et à la traversée de l'eau et de l'air, tout en garantissant un parfait ressuyage aux intempéries. De plus, les murs ainsi réalisés sont fortement isolants du point de vue thermique. En effet, une brique de, par exemple, 33 cm de largeur donne lieu à un chemin thermique de l'ordre de 50 cm. Par chemin thermique, on entend le chemin mis par une onde thermique pour traverser un matériau.

La différence de largeur des piles 10 et 11 ne gêne pas la superposition de deux briques identiques dont l'une est retournée à 180°, du fait de la symétrie de la partie de liaison 1C par rapport à l'axe vertical xy mais elle permet de faire apparaître sur la face latérale 34 de la pile 11 de plus grande largeur un parement décoratif en saillie par rapport à la face latérale contiguë 37 de la brique voisine de dessus ou de dessous (voir l'assemblage de briques représenté sur les figures 8 et 9). Bien entendu divers détails décoratifs peuvent être prévus sur les faces latérales 34 et 37 des briques tels que par exemple des entailles de bordure 18 ou des stries (non représentées) qui en plus de l'effet esthétique assurent le bon accrochage d'un enduit de revêtement de briques.

Sur la figure 9, on a représenté un assemblage de briques superposées le à 1i, identiques à la brique 1 mais dont les sections sont alternées par retournement à 180°. On fait ainsi apparaître à l'extérieur, en saillie ou en relief sur environ 10 à 30mm, un parement décoratif 33 du côté de la rainure 18 où est ménagée une face décorative 34 sur les briques. Du côté intérieur, il correspond au parement décoratif 33 un parement en retrait 35 sur lequel on peut venir appliquer un enduit de façade 36 qui s'accroche bien, grâce par exemple à des rainures (non représentées) ménagées sur la face 37 opposée à la face décorative 34 des briques. Cette disposition des briques en position alternativement décalée latéralement facilite la réalisation d'alternances de décor qui viennent rompre la monotonie des façades en briques.

Les murs réalisés à l'aide des éléments selon l'invention peuvent être assemblés entre eux par des moyens de chaînage classiques tels que des profilés à rainures formant un canal dans lequel est placée une armature accrochée à d'autres armatures éventuelles, et noyée dans le béton. Dans les angles, des empilements de briques à creux central forment un tube, dans lequel on place une armature qui est ensuite noyée dans du béton.

Les éléments de construction représenté sur les figures 1 à 7, ayant une forme générale parallélépipèdique sont obtenus de préférence par moulage de terre cuite. Bien entendu, tout autre matériau généralement employé dans le domaine de la construction peut être employé tel que béton, plâtre, gravier, etc, et notamment la terre crue. Cet élément peut être également fabriqué par extrusion de terre à brique pour l'obtention d'un profilé que l'on coupe à longueur voulue en lesdits éléments qui sont alors soumis à cuisson dans un four, qui est du type couramment utilisé pour la cuisson des briques.

Bien entendu lors de l'extrusion peuvent être formés dans ledit élément des rainures longitudinales, éventuellement des rainures ou alvéoles à contour fermé 2, 3, 4, 5 (voir la figure 3).

## Revendications

1. Elément primaire de construction formé de deux profilés-supports (10, 11) longitudinaux de longueur et hauteur égales séparés l'un de l'autre et reliés entre eux par un profilé de liaison (1C) longitudinal de même longueur reliant les deux profilés-supports (10, 11) de façon à former, en section transversale, un pont dont les profilés-supports (10, 11) forment les piles, une arche (1D) étant formée entre ces deux profilés-supports (10, 11) et le profilé de liaison (1C), la configuration géométrique de l'extrados (1A) du profilé de liaison (1C) étant semblable à celle de la configuration de l'arche (1D) de sorte que l'extrados (1A) du profilé de liaison (1C) d'un autre élément de construction puisse exactement se loger dans ladite arche (1D), caractérisé en ce que la surface supérieure du profilé de liaison (1C) comporte sur toute sa longueur une rainure (9) longitudinale bordée par deux rebords (8) longitudinaux, la partie supérieure de l'arche (1D) comportant une partie en saillie ou nervure (9') ayant une configuration approximativement correspondante telle que la partie en saillie d'un autre élément de construction puisse se loger dans la rainure (9) précitée lorsque l'extrados (1A) du profilé de liaison (1C) est logé dans ladite arche (1D).

2. Elément primaire de construction selon la revendication 1, caractérisé en ce que les profilés supports (10, 11) sont d'une largeur différente.

3. Elément primaire de construction selon la revendication 1 ou 2 caractérisé en ce qu'il comporte un profilé de liaison (1C) ayant en section transversale la forme d'un escalier, formé de paliers ou gradins (7) successifs, éventuellement inclinés, l'arche (1D) ayant une configuration correspondante.

4. Elément primaire de construction selon une quelconque des revendications 1 à 3, caractérisé en ce que les éléments précités sont formés de terre cuite, de terre crue ou encore de tout matériau utilisé dans la construction tel que béton, béton cellulaire, béton allégé.

5. Elément primaire de construction selon une quelconque des revendications 1 à 4, caractérisé en ce que les éléments précités sont alvéolés ou non alvéolés.

6. Elément de construction de base (30), comprenant une surface inférieure sensiblement plane (31), et une surface supérieure profilée, caractérisé en ce que ladite surface supérieure profilée comporte sur toute sa longueur une rainure longitudinale (9) bordée par deux rebords longitudinaux (8), et en ce que ladite surface supérieure présente une configuration approximativement correspondante à la configuration de l'arche (1D) d'un élément primaire de construction selon l'une quelconque des revendications 1 à 5, de sorte que la partie en saillie ou nervure (9') d'un desdits éléments primaire de construction puisse se loger dans la rainure (9) précitée lorsque cet élément primaire de construction est disposé sur ledit élément de construction de base.

7. Elément de couverture ou chapeau (25) comprenant une surface supérieure sensiblement plane, et une surface inférieure profilée, caractérisé en ce que ladite surface inférieure profilée comporte sur toute sa longueur une partie en saillie ou nervure (9'), et en ce que ladite surface inférieure présente une configuration approximativement correspondante à la configuration de l'extrados (1A) du profilé de liaison (1C) d'un élément primaire de construction selon l'une quelconque des revendications 1 à 5, de sorte que la partie en saillie ou nervure (9') dudit élément de couverture ou chapeau (25) puisse se loger dans la rainure (9) d'un desdits éléments primaire de construction lorsque ledit élément de couverture ou chapeau (25) est disposé sur l'un desdits éléments primaire de construction.

8. Elément de couverture ou chapeau (25) selon la revendication 7, caractérisé en ce qu'il comporte une surface supérieure à double pente (26, 27).

9. Eléments de construction caractérisés en ce que tant les éléments primaires que les éléments de base ou de couverture selon une quelconque des revendications 1 à 8, sont formés de terre cuite ou crue et comportent des cavités ou conduits axiaux d'allègement et/ou d'aération longitudinaux.

## Patentansprüche

1. Primäres Bausteinelement gebildet aus zwei längsverlaufenden Profilträgern (10, 11) mit gleicher Länge und Höhe, welche eine von der anderen getrennt und miteinander durch ein längsverlaufendes Verbindungsprofil (1C) gleicher Länge verbunden sind, welches die beiden Profilträger (10, 11) derart verbindet, daß, im Querschnitt, eine Brücke gebildet wird, deren Profilträger (10, 11) Pfeiler bilden, wobei ein Bogen (1D) zwischen diesen beiden Profilträgern (10, 11) und dem Verbindungsprofil (1C) gebildet ist, wobei die geometrische Ausbildung des Bogenrückens (1A) des Verbindungsprofils (1C) ähnlich der Ausbildung des Bogens (1D) ist, derart, daß der Bogenrücken (1A) des Verbindungsprofils eines anderen Bausteinelements genau in den Bogen (1D) einfügbar ist, dadurch gekennzeichnet, daß die obere Fläche des Verbindungsprofils (1C) eine über ihre ganze Länge verlaufende longitudinale, von zwei longitudinalen Rändern (8) eingefaßte Rille (9) aufweist, wobei der obere Teil des Bogens (1D) einen vorspringenden oder berippten und mit annähernd entsprechender Ausbildung versehenen Teil (9') aufweist, derart daß der vorspringende Teil eines anderen Bausteinelements in oben genannte Rille (9) einfügbar ist wenn der Bogenrücken (1A) des Verbindungsprofils (1C) in den Bogen (1D) eingefügt ist.

2. Primäres Bausteinelement nach Anspruch 1, dadurch gekennzeichnet, daß die Profilträger (10, 11) unterschiedliche Breite haben.

3. Primäres Bausteinelement nach Anspruch 1 oder 2, dadurch gekennzeichnet, daß es ein Verbindungsprofil (1C) aufweist, das im Querschnitt die Form einer Treppe besitzt, welche aus aufeinanderfolgenden, eventuell geneigten Stufen oder Absätzen (7) besteht, wobei der Bogen (1D) eine entsprechende Ausbildung besitzt.

4. Primäres Bausteinelement nach einem der Ansprüche 1 bis 3, dadurch gekennzeichnet, daß die oben genannten Elemente aus Terrakotta (gebranntem Ton), roher Erde oder anderem Baumaterial wie Beton, Zellbeton oder Leichtbeton gebildet sind.

5. Primäres Bausteinelement nach einem der Ansprüche 1 bis 4, dadurch gekennzeichnet, daß die oben genannten Elemente wabenförmig oder nicht wabenförmig sind.

6. Grundbausteinelement (30), mit einer unteren im wesentlichen glatten Fläche (31), und einer profilierten oberen Fläche, dadurch gekennzeichnet, daß die obere profilierte Fläche eine über ihre ganze Länge verlaufende, longitudinale, von zwei longitudinalen Rändern (8) eingefapte Rille (9) aufweist, und daß die obere Fläche eine annähernd der Ausbildung des Bogens (1D) eines primären Bausteinelements nach einem der Ansprüche 1 bis 5 entsprechende Ausbildung besitzt, derart, daß der vorspringende oder berippte Teil (9') eines dieser primären Bausteinelemente in die oben genannte Rille (9) einfügbar ist, wenn dieses primäre Bausteinelement auf das Grundbausteinelement aufgelegt wird.

7. Abdeckungselement oder Bedeckung (25) mit einer im wesentlichen glatten oberen Fläche, und einer profilierten unteren Fläche, dadurch gekennzeichnet, daß die untere profilierte Fläche einen über ihre ganze Länge vorspringenden oder berippten Teil (9') aufweist, und dadurch, daß die untere Fläche eine annähernd der Ausbildung des Bogenrückens (1A) des Verbindungsprofils (1C) eines der primären Bausteinelemente nach einem der Ansprüche 1 bis 5 entsprechende Ausbildung besitzt, derart, daß der vorspringende oder berippte Teil (9') des Abdeckungselements oder der Bedeckung (25) in die Rille (9) eines der primären Bausteinelemente einfügbar ist, wenn das Abdeckungselement oder die Bedeckung (25) auf eines der primären Bausteinelemente aufgelegt wird.

8. Abdeckungselement oder Bedeckung (25) nach Anspruch 7, dadurch gekennzeichnet, daß es/sie eine obere Fläche mit doppelter Neigung (26, 27) aufweist.

9. Bausteinelemente, dadurch gekennzeichnet, daß sowohl die primären Elemente wie auch die Grund- oder Abdeckungselemente nach einem der Ansprüche 1 bis 8 aus Terrakotta (gebranntem Ton) oder roher Erde gebildet sind und axiale, longitudinale Hohlräume oder Kanäle zur Erleichterung und/oder Entlüftung aufweisen.

## Claims

1. Primary constructional element consisting of two longitudinal supporting members (10, 11) of equal height and length separated from each other and mutually linked by a longitudinal bridging member (1C) of the same length linking the two said support members (10, 11) so as to form, in cross-section, a bridge structure the support members (10, 11) of which form the piers, an arch (1D) being formed between said support members (10, 11) and said bridging member (1c), the geometrical shape of the extrados of said bridging member (1C) being similar to the shape of the arch (1D) whereby the extrados of the bridging member (1C) of a further constructional element can exactly fit into said arch (1D) characterized in that the upper surface of said bridging member (1C) carries along the entire length of said bridging member a longitudinal groove (9) bordered by two longitudinal shoulders (8), the upper portion of said arch (1D) carrying an approximately correspondingly-shaped projecting or tongued portion (9'), whereby the tongued portion of a further constructional element can be accommodated in the said groove (9) when the extrados of said bridging member (1C) is housed in the arch (1D) thereof.

2. Primary constructional element according to claim 1, characterized in that said supporting members (10, 11) have differing widths.

3. Primary constructional element according to claim 1 or 2, characterized in that it includes a bridging portion (1C) having a cross-section in the form of a staircase, formed of successive steps or tiers (7) that are optionally inclined, said arch (1D) having a corresponding shaping.

4. Primary constructional element according to any one of claims 1 to 3, characterized in that said constructional elements are made from baked clay, unbaked clay or from any material employed in the constructional field such as concrete, aerated concrete, lightweight concrete.

5. Primary constructional element according to any one of claims 1 to 4, characterized in that the said constructional elements are hollow or non-hollow.

6. A constructional base element (30) comprising a substantially plane lower surface and a shaped upper surface, characterized in that said shaped upper surface carries along its entire length a longitudinal groove (9) bordered by two longitudinal shoulders (8), and in that said upper surface has a geometrical shape substantially corresponding to the geometrical shape of the arch (1D) of a primary constructional element according to one of claims 1 to 5, so that the projecting or tongued portion (9') of one of said primary constructional elements can be accommodated in the said groove (9) when the said primary constructional element is arranged onto said constructional base element.

7. A covering or ridge element (25) comprising a substantially plane upper surface and a shaped lower surface, characterized in that said shaped lower surface carries along its entire length a projection or tongued portion (9'), and in that said lower surface has a geometrical shape substantially corresponding to the geometrical shape of the extrados (1A) of a primary constructional element according to any one of claims 1 to 5, so that the projecting or tongued portion (9') of said covering or ridge element can be accommodated in the groove (9) of one of said primary constructional elements when the said covering or ridge element (25) is arranged onto one of said primary constructional elements.

8. A covering or ridge element according to claim 7, characterized in that it includes a double sloping upper surface.

9. Constructional elements characterized in that both the primary elements and the base or covering elements according one of claims 1 to 8 are made of baked or unbaked clay and include axial cavities or passages for weight reduction and/or ventilation running longitudinally therein.
